# FASCICULE DE BREVET EUROPEEN

(11) **EP 1 447 335 B1**
(45) Date de publication et mention de la délivrance du brevet: **25.07.2007**
(21) Numéro de dépôt: 04290180.1
(22) Date de dépôt: 23.01.2004
(51) Int. Cl.: B65D 5/02

(54) **Système inviolable de fermeture d'étui**
Originalitätsverschlusssystem für einen Behälter
Tamper-evident closure system for a container

(30) Priorité: 05.02.2003 FR 0301348
(43) Date de publication de la demande: 18.08.2004
(73) Titulaire: Packart, 16380 Chazelles (FR)
(72) Inventeur: Flamand, Yann, 16600 Mornac (FR); Tourniol, Yannick, 16380 Chazelles (FR)
(74) Mandataire: Derambure, Christian

(56) Documents cités:
- DE-B- 1 586 695
- FR-A- 1 117 581
- FR-A- 2 693 168
- FR-A- 2 807 399

## Description

L'invention concerne un étui réalisé par pliage d'une feuille en matière souple telle que papier, carton, plastique (PET, PVC, PP) et analogue pour lequel toute tentative d'ouverture entraîne une détérioration de l'étui. L'invention concerne notamment un étui comprenant une patte de fermeture pourvue d'une patte rentrante en double épaisseur déformable.

L'invention concerne également un flan destiné à la réalisation d'un tel étui.

On connaît déjà des étuis comprenant une patte de fermeture pourvue d'une patte rentrante en double épaisseur.

Le document FR2 807 399 décrit un tel étui comprenant :
- un corps comprenant un panneau avant, un panneau arrière et deux panneaux latéraux perpendiculaires aux panneaux avant et arrière,
- une patte de fermeture à l'une des extrémités du corps, la patte de fermeture comportant un panneau d'ouverture/fermeture articulé au panneau arrière de l'étui suivant une première ligne de pliage formant charnière de la patte de fermeture.

Le panneau d'ouverture/fermeture comporte à son extrémité, opposée à la première ligne de pliage, une patte rentrante pliable à angle droit par rapport au panneau d'ouverture/fermeture selon une deuxième ligne de pliage sensiblement parallèle à la première ligne de pliage.

La patte de fermeture est rabattable sur une ouverture comportant deux bords opposés portant chacun une patte latérale.

La patte rentrante est formée de deux panneaux articulés l'un par rapport à l'autre selon une ligne de pliage et fixés rigidement de sorte que la patte rentrante comprend une sur-épaisseur.

Cette sur-épaisseur forme un décrochement destiné à venir en prise avec des protubérances des pattes latérales.

Ce système de crochetage permet un maintien de la patte de fermeture en position fermée au repos.

Toutefois, l'étui peut être ouvert et fermé à volonté. On peut notamment accéder au produit emballé dans l'étui puis refermer la patte de fermeture.

L'étui décrit dans le brevet FR 2 807 399 ne permet pas de garantir que personne n'a pu accéder au produit après son emballage dans l'étui.

Or, il est courant que l'on souhaite avoir la preuve que l'étui n'a jamais été ouvert.

C'est le cas pour un grand nombre de ces étuis proposés à la vente.

On doit alors prévoir sur l'étui un dispositif d'inviolabilité.

A cette fin, on peut avoir recours à une pièce supplémentaire. Il existe par exemple des étuis scellés à l'aide d'une pastille de plastique auto-collante ou un point de colle.

Toutefois, afin de simplifier la fabrication, on peut souhaiter que le dispositif d'inviolabilité ne requiert pas l'ajout d'éléments supplémentaires.

L'objet de la présente invention est de proposer un étui pour emballer des produits pour lequel toute ouverture de la patte de fermeture entraîne un endommagement irréversible de l'étui.

A cet effet, l'invention propose un étui réalisé par pliage d'une feuille en matière souple telle que papier, carton, plastique (PET, PVC, PP) et analogue, comportant :
- un corps comprenant un panneau avant, un panneau arrière et au moins deux panneaux latéraux, lesdits panneaux latéraux étant sensiblement perpendiculaires aux panneaux avant et arrière,
- au moins une patte de fermeture à l'une des extrémités du corps, ladite patte de fermeture comportant un panneau d'ouverture/fermeture articulé au panneau arrière dudit étui suivant une première ligne de pliage formant charnière de la patte de fermeture, ledit panneau d'ouverture/fermeture comportant à son extrémité, opposée à la première ligne de pliage, une patte rentrante pliable à angle droit par rapport audit panneau d'ouverture/fermeture selon une deuxième ligne de pliage sensiblement parallèle à la première ligne de pliage,
la patte rentrante de la patte de fermeture comprenant un panneau de contact avec l'intérieur du panneau avant en position fermée de la patte de fermeture, et comprenant un panneau en sur-épaisseur du panneau de contact, lesdits panneau de contact et panneau en sur-épaisseur étant articulés l'un par rapport à l'autre selon une troisième ligne de pliage, la patte de fermeture étant rabattable sur une ouverture dudit étui, ouverture comportant deux bords opposés, sensiblement perpendiculaires à la première ligne de pliage, ces bords portant chacun une patte latérale repliée à angle droit par rapport à un panneau latéral de l'étui suivant une ligne de pliage.

Le panneau en sur-épaisseur comprend une zone centrale fixée rigidement au panneau de contact et deux zones latérales situées de part et d'autre de la zone centrale, chaque zone latérale étant articulée à la zone centrale selon une quatrième ligne de pliage formant charnière de sorte qu'en position fermée de la patte de fermeture, chaque patte latérale est située entre la patte de fermeture et une zone latérale.

Ainsi les quatrièmes lignes situées autour d'un point de collage central permettent une déformation de l'ordre de quelques millimètres, en éventail, des zones latérales.

La deuxième ligne de pliage peut être prédécoupée.

Chaque ligne de pliage entre une patte latérale et un panneau latéral peut être prédécoupée sur tout ou partie de leur longueur du côté adjacent au panneau avant.

Le fait que certaines lignes de pliage soient tout ou partie prédécoupées permet d'améliorer l'aspect esthétique de l'étui puisque les plis sont plus nets.

De plus, l'étui est moins fragile que si les lignes de pliage étaient prédécoupées sur toute leur longueur. La patte de fermeture risquerait en effet de s'enfoncer complètement à l'effort et ainsi de ne pas assurer le verrouillage.

Lorsque l'on souhaite ouvrir la patte de fermeture, du fait de l'agencement des pattes latérales, des zones latérales et de la patte de fermeture, un déchirement de lignes de pliages prédécoupées va se produire avant qu'une déformation des zones latérales ne permettent l'ouverture de la patte de fermeture.

Toutefois, après la première ouverture, seule la partie prédécoupée de la ligne est tout ou partie déchirée mais il est toujours possible d'ouvrir ou de fermer l'étui plusieurs fois.

Selon un mode de réalisation, la deuxième ligne de pliage peut être légèrement curviligne, la ligne étant incurvée vers la première ligne de pliage.

Dans un tel cas, la pression dans les angles va être augmentée lors de la tentative d'ouverture de l'étui.

Selon une variante du mode de réalisation, la deuxième ligne de pliage peut être sensiblement rectiligne, la ligne présentant deux décrochements rectilignes orientés à l'opposé de la première ligne de pliage.

Les décrochements viennent au contact de protubérance des pattes latérales servant au verrouillage des points du jour.

Selon un mode de réalisation, le panneau de contact et le panneau en sur-épaisseur peuvent avoir des formes identiques sensiblement trapézoïdale, la deuxième ligne de pliage formant la grande base du trapèze.

Selon une variante, les côtés non parallèles des panneau de contact et panneau en sur-épaisseur peuvent être arrondis.

Chaque quatrième ligne de pliage formant charnière entre la zone centrale et l'une des zones latérales peuvent être obliques.

Au moins une zone latérale peut comprendre en outre une cinquième ligne de pliage, supplémentaire et parallèle à la quatrième ligne de pliage formant charnière entre la zone centrale et la zone latérale.

Chaque ligne de pliage entre une patte latérale et un panneau latéral peut également être légèrement décalée vers l'intérieur du panneau latéral par rapport à la première ligne de pliage.

Ainsi les pattes latérales sont plus basses ce qui rend quasiment impossible de glisser un objet coupant du type lame ou cutter à l'intérieur de l'étui dans le but de l'ouvrir sans découper complètement les zones prédécoupées.

L'invention concerne également un flan destiné à la réalisation d'un étui.

Le flan comprend :
- un panneau avant, un panneau arrière et des panneaux latéraux séparés par des lignes de pliages et définissant par pliage le corps de l'étui ;
- un panneau d'ouverture/fermeture adjacent au panneau arrière et à un panneau de contact, ledit panneau d'ouverture/fermeture étant articulé à ces derniers par des lignes de pliage droites sensiblement parallèles
- des pattes latérales adjacentes aux panneaux latéraux et articulées à ces derniers par une ligne de pliage ;
- une patte de collage ;
- un panneau en sur-épaisseur adjacent au panneau de contact, lesdits panneau de contact et panneau en sur-épaisseur étant destinés à former une même patte rentrante, étant articulés l'un par rapport à l'autre selon une ligne de pliage et étant sensiblement symétriques selon un plan perpendiculaire au flan et passant par ladite ligne de pliage.

Le panneau en sur-épaisseur comprend une zone centrale et deux zones latérales, la zone centrale s'étendant le long d'au moins une partie de la ligne de pliage entre le panneau de contact et le panneau en sur-épaisseur, chaque zone latérale étant séparée de la zone centrale par une quatrième ligne de pliage formant charnière

Le panneau de contact et le panneau en sur-épaisseur, destinés à former conjointement la patte rentrante, sont repliés l'un sur l'autre et solidarisés sur au moins une partie de la zone centrale, les zones latérales restant libres par rapport au panneau de contact.

D'autres particularités de l'invention résulteront de la description qui va suivre, en référence aux dessins annexés, donnés à titre d'exemples non limitatifs.
La figure 1 est une vue en plan de la face interne d'un flan selon un mode de réalisation de la deuxième ligne de pliage ;
La figure 2 est une vue en plan du flan de la figure 1, après formation de la patte rentrante, les pattes latérales et la deuxième ligne de pliage étant réalisées selon un autre mode de réalisation ;
La figure 3 est une vue en perspective d'un étui avec sa patte de fermeture ouverte, issu de la mise en volume du flan de la figure 1 ;
La figure 4 est une vue de dessus à l'intérieur de l'étui de la patte de fermeture et de la patte rentrante.

La face interne du flan 1 définit la face du flan 1 qui va se trouver à l'intérieur de l'étui 2, lorsque le flan 1 sera mis en volume, la cavité de l'étui 2 étant alors obstruée.

Le flan 1 comporte une partie 2' destinée à former le corps 4 de l'étui 2 et une partie 2" destinée à former la patte de fermeture 3 de l'étui 2 et des pattes dites latérales 5, 5'.

La partie 2' comporte un panneau avant 6, un panneau arrière 7 et des panneaux latéraux 8 et 8'.

Le flan 1 comprend un axe de symétrie coupant les panneaux 6, 7, 8, 8' en deux. On décrit dans la suite un seul côté du flan 1, l'autre côté pouvant être obtenu par symétrie, les variantes de réalisation décrites ensuite pouvant concerner l'un et/ou l'autre des côtés.

Le panneau latéral 8, adjacent au panneau arrière 7 et au panneau avant 6, s'articule par rapport à ces mêmes panneaux par l'intermédiaire de lignes de pliage 9, 10.

Le panneau latéral 8', adjacent au panneau avant 6, s'articule par rapport à ce dernier par l'intermédiaire d'une ligne de pliage 10'. La ligne de pliage 10' est opposée et sensiblement parallèle au bord droit 9' du panneau latéral 8'.

Les panneaux latéraux 8, 8' sont opposés par rapport au panneau avant 6.

Une patte de collage 11, adjacente au panneau arrière 7, s'articule par rapport à ce dernier par l'intermédiaire d'une ligne de pliage 12.

Les lignes de pliage 10', 10, 9 , 12 ainsi que le bord droit 9' sont sensiblement parallèles.

La partie 2" comprend un panneau d'ouverture/fermeture 13, destiné à obturer l'ouverture de l'étui 2 formé par la mise en volume du flan 1, un panneau de contact 14 et un panneau en sur-épaisseur 15 destinés à former conjointement une patte rentrante 16. Le panneau 14 est destiné à venir en contact, une fois le flan 1 mis en volume et à l'état fermé, avec l'intérieur du panneau avant 6.

Le panneau d'ouverture/fermeture 13 est adjacent au panneau arrière 7 du flan 1 et s'articule à ce dernier par l'intermédiaire d'une première ligne de pliage 17.

A l'extrémité du panneau 13, opposée à la première ligne de pliage 17, se trouve le panneau 14 articulé au panneau 13 par l'intermédiaire d'une deuxième ligne de pliage 18.

La deuxième ligne de pliage 18 est prédécoupée, des segments découpés et non découpés alternant de façon sensiblement régulière le long de la ligne 18.

La deuxième ligne 18 est légèrement incurvée vers la ligne 17.

Selon le mode de réalisation représenté sur la figure 2, la deuxième ligne 18 est rectiligne sur la plus grande partie de sa longueur. Elle présente cependant à ses deux extrémités deux décrochements D1, D2 vers le panneau de contact 14.

Le panneau 15 est adjacent au panneau 14 et s'articule à ce dernier par l'intermédiaire d'une troisième ligne de pliage 19.

Les panneaux 14, 15 sont sensiblement symétriques par rapport à la troisième ligne de pliage 19 commune.

La deuxième ligne de pliage 18 forme un côté du panneau 14.

Le panneau 15 présente un bord droit 20 opposé à la troisième ligne de pliage 19.

Les lignes de pliage 18, 19 ainsi que le bord droit 20 sont sensiblement parallèles.

Deux bords courbes 21, 21' joignent les lignes de pliage 18, 19 et deux bords courbes 22, 22' joignent la troisième ligne de pliage 19 au bord droit 20.

Le panneau 15 comprend en outre deux séries de deux lignes de pliage 30, 31, 30', 31'.

Les lignes 30, 31 sont sensiblement parallèles. Les lignes 30', 31' sont également sensiblement parallèles. Toutefois, les lignes 30, 31, 30', 31' sont obliques par rapport au bord 20 et à la troisième ligne de pliage 19.

La ligne 30 s'étend de façon rectiligne entre la jonction des bords courbes 21, 22 jusqu'au premier tiers du bord 20, le premier tiers étant pris du côté du bord 22.

La ligne 30' s'étend de façon rectiligne entre la jonction des bords courbes 21', 22' jusqu'au premier tiers du bord 20, le premier tiers étant pris du côté du bord 22'.

L'indication relative au premier tiers du bord 20 est donné en rapport au mode de réalisation représenté sur les figures. Dans d'autres modes de réalisation non représentés, les lignes 30, 30' peuvent être placées différemment.

Les lignes 31, 31' sont sensiblement parallèles aux lignes 30, 30' respectivement. Elles s'étendent entre le milieu des bords 22, 22' et le bord droit 20.

De même, les lignes 31, 31' peuvent être différentes quant à leur positionnement par rapport aux lignes 30, 30', notamment en terme de parallélisme.

Dans d'autres modes de réalisation non représentés, chaque série de lignes peut comprendre plus que deux lignes ou une seule ligne.

En référence à la figure 1, le panneau 15 est divisé en trois zones distinctes : une zone centrale 32 comprise entre les lignes 30, 30' et deux zones latérales 33, 33' comprises respectivement entre la ligne 30 et le bord 22 et entre la ligne 30' et le bord 22'.

Le flan 1 comporte également des pattes latérales 5, 5' adjacentes respectivement aux panneaux latéraux 8, 8'.

La patte 5' est l'image de la patte 5.

La patte latérale 5 s'articule au panneau latéral 8 par l'intermédiaire de la ligne de pliage 23. La patte latérale 5' s'articule au panneau latéral 8' par l'intermédiaire de la ligne de pliage 23'.

Les lignes de pliages 23, 23' sont alignées et décalées vers l'intérieur des panneaux latéraux 8, 8' par rapport à la ligne 17.

Les lignes de pliage 23, 23' sont en partie prédécoupées. Le pré-découpage s'étend pour la ligne 23 entre la jonction avec la ligne de pliage 10 et environ le milieu de la ligne 23. La ligne 23' est prédécoupée entre la jonction avec la ligne 10' et environ le milieu de la ligne 23'.

Dans d'autres modes de réalisation, le pré-découpage peut s'étendre sur une longueur différente, entre une absence de pré-découpage et une ligne 23, 23' complètement prédécoupée.

La région de la patte 5 jouxtant la ligne de pliage 23 est appelée la base de la patte 5. La région de la patte 5' jouxtant la ligne de pliage 23' est appelée la base de la patte 5'.

La région de la patte 5 diamétralement opposée à la base de la patte 5 est appelée le sommet de la patte 5. La région de la patte 5' diamétralement opposée à la base de la patte 5' est appelée le sommet de la patte 5'.

Les pattes 5 et 5' peuvent comporter à leur base une protubérance respectivement 24, 24' comportant un bord droit respectivement 24a, 24'a et une protubérance respectivement 25, 25'.

En référence à la figure 2, et selon un autre mode de réalisation, la patte 5 peut comporter à son sommet une protubérance pouvant avoir la forme d'un ergot 26 comportant un bord droit 26a. La patte 5' peut comporter à son sommet une protubérance pouvant avoir la forme d'un ergot 26' comportant un bord droit 26'a.

Les bords 26a, 26'a, 24a, 24'a peuvent être sensiblement parallèles aux lignes de pliage 10, 10' du flan 1.

Outre l'ergot 26, 26', la différence entre les figures 1 et 2 réside dans l'état d'avancement de la formation de la patte rentrante 16.

Sur la figure 1, la patte rentrante 16 est dans sa forme initiale juste après découpage du flan 1 dans une feuille de papier, carton, plastique (PET, PVC, PP) ou analogue.

Sur la figure 2, la patte rentrante 16 est sous sa forme finale, obtenue après rabattement de 180°, selon le sens indiqué par la flèche A de la figure 1, du panneau 15 sur le panneau 14 par articulation autour de la troisième ligne de pliage 19 et après solidarisation desdits panneaux l'un à l'autre.

La patte rentrante 16 sera décrite plus en détail dans la description qui va suivre.

On décrit maintenant un étui 2.

Un tel étui 2 est représenté sur la figure 3.

Un étui 2 présente un corps 4 et deux pattes de fermeture 3, à chacune des extrémités dudit corps, permettant l'ouverture et la fermeture dudit étui 2 ainsi que des pattes latérales 5 , 5' rabattables.

Le corps 4 de l'étui 2 est défini par la partie 2' du flan 1 mis en volume.

Le corps 4 de l'étui est maintenu en volume par solidarisation de la patte de collage 11 avec le panneau latéral 8'.

Le panneau avant 6 de l'étui 2 est sensiblement parallèle au panneau arrière 7 de l'étui 2 et sensiblement perpendiculaires aux panneaux latéraux 8, 8'.

On décrit une seule des deux pattes de fermeture 3 de l'étui 2.

La patte de fermeture 3 comprend un panneau d'ouverture/fermeture 13 et une patte rentrante 16. La patte de fermeture 3 est articulé au corps 4 de l'étui 2 par l'intermédiaire de la première ligne de pliage droite 17 formant charnière.

L'épaisseur de la patte rentrante 16 est, en tout ou partie, supérieure à l'épaisseur du panneau d'ouverture/fermeture 13 de la patte de fermeture 3.

La sur-épaisseur résultante engendre un décrochement 20 s'étendant le long de la ligne de pliage 18.

La patte rentrante 16 de l'étui 2 présente un bord droit 19 sensiblement parallèle au décrochement 20 et à la ligne de pliage 18.

Le bord droit 19 de la patte rentrante 16 se confond avec la troisième ligne de pliage 19 du flan 1 de la figure 1.

Le bord droit 19 est relié au décrochement 20 par les deux bords courbes 22, 22' et à la ligne de pliage 18 par les deux bords courbes 21, 21'.

Par pliage le long de la troisième ligne 19 selon le sens de la flèche A de la figure 1, les panneaux 14, 15 sont repliés l'un sur l'autre. Les panneaux 14, 15 sont solidarisés par l'intermédiaire de la solidarisation de la zone centrale 32 du panneau 15 et de la zone correspondante sur le panneau 14 lorsque le panneau 15 est replié sur le panneau 14.

Chaque zone latérale 33, 33' du panneau 15 et chaque zone correspondante du panneau 14 ne sont pas fixées rigidement l'une à l'autre.

La solidarisation des deux zones des panneaux 14, 15 et la solidarisation de la patte de collage 11 au panneau latéral 8' peut se faire par collage ou soudage, soit par double passage sur une plieuse-colleuse, soit en un seul passage sur une plieuse-colleuse à l'équerre, avec doigt de rabattage ou équivalent.

Lorsque la patte latérale 5 est repliée à angle droit par rapport au panneau latéral 8, auquel elle est rattachée, tel que représenté sur la figure 3 :
- le haut de la patte latérale est situé à la hauteur de la première ligne de pliage 17 ;
- le bord droit 24a de la protubérance 24 est sensiblement parallèle au bord droit 28 du panneau avant 6. Un léger espace E1, aussi appelé « point du jour », sépare alors le bord 24a du bord 28.

Lorsque la patte latérale 5' est repliée à angle droit par rapport au panneau latéral 8', auquel elle est rattachée, le bord droit 24'a de la protubérance 24' est sensiblement parallèle au bord droit 28 du panneau avant 6. Un léger espace E1', aussi appelé « point du jour », sépare alors le bord 24'a du bord 28.

La fermeture de la patte de fermeture 3 signifie que celle-ci obstrue la cavité délimité par le corps 4 de l'étui 2.

La fermeture de la patte de fermeture 3 peut se produire de la façon décrite ci-dessous.

La patte de fermeture 3, comportant une patte rentrante 16 pliée à angle droit par rapport au panneau d'ouverture/fermeture 13 selon la deuxième ligne de pliage 18, est articulée en rotation autour de la première ligne de pliage 17, formant charnière, selon le sens indiqué par la flèche B de la figure 3.

La patte rentrante 16 est introduite dans l'étui 2. L'introduction est rendue possible grâce aux espaces E1, E1' à travers lesquels la patte 16 est introduite.

Les espaces E1, E1' ont une largeur équivalente à une à deux fois l'épaisseur de la patte rentrante 16. Cette largeur est adaptée selon le format de l'étui et le type de matériau utilisé.

Or, le fait que les zones latérales 33, 33' ne soient pas fixés rigidement au panneau 14 autorise un léger écartement de chaque zone 33, 33' par rapport au panneau 14.

Toutefois, lors de l'introduction, les zones latérales 33, 33' sont plaquées contre le panneau 14.

Lorsque la patte rentrante 16 est totalement introduite dans ce dernier, l'extérieur du panneau de contact 14 est en contact avec l'intérieur du panneau avant 6 et l'intérieur du panneau 13 est en contact avec les pattes latérales 5, 5'.

Et lorsque la patte rentrante 16 est totalement introduite, le bord 20 des zones latérales 33, 33' se trouve au dessous des pattes latérales 5, 5', l'écartement des zones latérales 33, 33' étant augmenté par la présence des plis 30, 30', 31, 31'.

Ainsi les pattes 5, 5' sont prises en tenaille entre le panneau 13 et les zones latérales 33, 33'.

Un étui 2 comportant une ou deux pattes de fermeture 3 peut être fermé de cette façon.

Un tel système garantit d'abord un maintien efficace de la patte de fermeture 3 en position fermée ainsi que l'inviolabilité de l'étui 2.

En effet, si l'on souhaite ouvrir l'étui 2, il est nécessaire d'appliquer une force sur la patte de fermeture 3. Or celle-ci est en prise avec les pattes latérales 5, 5' par l'intermédiaire des zones latérales 33, 33'. L'effort va donc se reporter sur des zones plus faibles.

Ces zones plus faibles correspondent aux lignes de pliage ou parties de ligne de pliage prédécoupées, à savoir les lignes 18, 23, 23'.

Un effort d'ouverture conduit à une déchirure de l'un ou l'autre des pré-découpage , voire de tous.

Ainsi on ne peut ouvrir le produit sans abîmer de manière irréversible l'étui 2. L'aspect fermé et non déchiré de l'étui 2 confère donc à l'étui 2 une garantie d'inviolabilité.

Sur la figure 3, on a fait apparaître en pointillés les ergots 26, 26'.

Dans un tel mode de réalisation, lorsque les pattes 5, 5' sont repliées, un espace E2, E2' existe entre les bords 26a, 26'a et le bord 28 du panneau avant 6. Cet espace E2, E2' est de largeur légèrement inférieure à l'épaisseur de la patte rentrante au niveau de la zone centrale 32.

Ainsi, lorsque la patte rentrante est complètement introduite, les ergots 26, 26' viennent se placer sous le décrochement 20 de la patte rentrante 16.

Les ergots 26, 26' permettent ainsi de réaliser un crochetage de la patte aidant au maintien de la patte de fermeture 3 en position fermée et augmentant la résistance à l'ouverture de la patte de fermeture 3.

Il faudra appliquer une certaine force pour vaincre la résistance émanant du crochetage de la patte rentrante 26 et déplacer ainsi les ergots 26, 26' d'une distance équivalente à l'épaisseur du décrochement 20.

Cette force supplémentaire qu'il serait nécessaire d'appliquer vient accentuer l'effet déjà obtenu dans le mode de réalisation sans ergots 26, 26', à savoir que la patte de fermeture va se déchirer avant de s'ouvrir.

## Revendications

1. Etui (2) réalisé par pliage d'une feuille en matière souple telle que papier, carton, plastique (PET, PVC, PP) et analogue, comprenant :
- un corps (4) comprenant un panneau avant (6), un panneau arrière (7) et au moins deux panneaux latéraux (8, 8'), lesdits panneaux latéraux (8, 8') étant sensiblement perpendiculaires aux panneaux avant (6) et arrière (7),
- au moins une patte de fermeture (3) à l'une des extrémités du corps (4), ladite patte de fermeture (3) comportant un panneau d'ouverture/fermeture (13) articulé au panneau arrière (7) dudit étui (2) suivant une première ligne de pliage (17) formant charnière de la patte de fermeture (3), ledit panneau d'ouverture/fermeture (13) comportant à son extrémité opposée à la première ligne de pliage (17), une patte rentrante (16) pliable à angle droit par rapport audit panneau d'ouverture/fermeture (13) selon une deuxième ligne de pliage (18) sensiblement parallèle à la première ligne de pliage (17),
la patte rentrante (16) de la patte de fermeture (3) comprenant un panneau de contact (14) avec l'intérieur du panneau avant (6) en position fermée de la patte de fermeture (3), et comprenant un panneau en sur-épaisseur (15) du panneau de contact (14), lesdits panneau de contact et panneau en sur-épaisseur étant articulés l'un par rapport à l'autre selon une troisième ligne de pliage (19), la patte de fermeture (3) étant rabattable sur une ouverture dudit étui (2), ouverture comportant deux bords opposés, sensiblement perpendiculaires à la première ligne de pliage (17), ces bords portant chacun une patte latérale (5, 5') repliée à angle droit par rapport à un panneau latéral (8, 8') de l'étui (2) suivant une ligne de pliage (23, 23'),
**caractérisé en ce que** le panneau en sur-épaisseur (15) comprend une zone centrale (32) fixée rigidement au panneau de contact (14) et deux zones latérales (33, 33') situées de part et d'autre de la zone centrale (32), chaque zone latérale (33, 33') étant articulée à la zone centrale (32) selon une quatrième ligne de pliage (30, 30') formant charnière de sorte qu'en position fermée de la patte de fermeture (3), chaque patte latérale (5, 5') est située entre la patte de fermeture (3) et une zone latérale (33, 33').

2. Etui (2) selon le revendication 1, **caractérisé en ce que** la deuxième ligne de pliage (18) est tout ou partie prédécoupée en pointillés, perforants ou traçants.

3. Etui (2) selon la revendication 2, **caractérisé en ce que** la deuxième ligne de pliage (18) est légèrement curviligne, la ligne (18) étant incurvée vers la première ligne de pliage (17).

4. Etui (2) selon la revendication 2, **caractérisé en ce que** la deuxième ligne de pliage (18) est sensiblement rectiligne, la ligne (18) présentant deux décrochements (D1, D2) rectilignes orientés à l'opposé de la première ligne de pliage (17).

5. Etui (2) selon l'une des revendications 1 à 4, **caractérisé en ce que** chaque ligne de pliage (23, 23') entre une patte latérale (5, 5') et un panneau latéral (8, 8') est prédécoupée sur tout ou partie de leur longueur du côté adjacente au panneau avant (6).

6. Etui (2) selon l'une des revendications 1 à 5, **caractérisé en ce que** le panneau de contact (14) et le panneau en sur-épaisseur (15) ont même forme sensiblement trapézoïdale, la deuxième ligne de pliage (18) formant la grande base du trapèze.

7. Etui (2) selon la revendication 6, **caractérisé en ce que** les côtés (21, 21', 22, 22') non parallèles des panneau de contact (14) et panneau en sur-épaisseur (15) sont arrondis.

8. Etui (2) selon l'une des revendications précédentes, **caractérisé en ce que** chaque quatrième ligne de pliage (30, 30') formant charnière entre la zone centrale (32) et l'une des zones latérales (33, 33') est oblique.

9. Etui (2) selon la revendication 8, **caractérisé en ce qu'**au moins une zone latérale (33, 33') peut comprendre en outre une cinquième ligne de pliage, ou plus, (31, 31'), supplémentaire et parallèle à la quatrième ligne de pliage (30, 30') formant charnière entre la zone centrale (32) et la zone latérale (33, 33').

10. Etui (2) selon l'une des revendications précédentes, **caractérisé en ce que** chaque ligne de pliage (23, 23') entre une patte latérale (5, 5') et un panneau latéral (8, 8') est légèrement décalée vers l'intérieur du panneau latéral (8, 8') par rapport à la première ligne de pliage (17).

11. Flan (3), destiné à la réalisation d'un étui (2) selon l'une des revendications précédentes, ce flan (3) comprenant :
- un panneau avant (6), un panneau arrière (7) et des panneaux latéraux (8, 8') séparés par des lignes de pliages (9, 10, 9', 10') et définissant par pliage le corps (4) de l'étui (2) ;
- un panneau d'ouverture/fermeture (13) adjacent au panneau arrière (7) et à un panneau de contact (14), ledit panneau d'ouverture/fermeture (13) étant articulé à ces derniers par des lignes de pliage (17, 18) droites sensiblement parallèles
- des pattes latérales (5, 5') adjacentes aux panneaux latéraux (8, 8') et articulées à ces derniers par une ligne de pliage (23, 23') ;
- une patte de collage (11) ;
- un panneau en sur-épaisseur (15) adjacent au panneau de contact (14), lesdits panneau de contact (14) et panneau en sur-épaisseur (15) étant destinés à former une même patte rentrante (16), étant articulés l'un par rapport à l'autre selon une troisième ligne de pliage (19) et étant sensiblement symétriques selon un plan perpendiculaire au flan (3) et passant par ladite troisième ligne de pliage (19);
**caractérisé en ce que** le panneau en sur-épaisseur (15) comprend une zone centrale (32) et deux zones latérales (33, 33'), la zone centrale (32) s'étendant le long d'au moins une partie de la troisième ligne de pliage (19) entre le panneau de contact (14) et le panneau en sur-épaisseur (15), chaque zone latérale (33, 33') étant séparée de la zone centrale (32) par une quatrième ligne de pliage (30, 30') formant charnière.

12. Flan (3) selon la revendication 11, **caractérisé en ce que** le panneau de contact (14) et le panneau en sur-épaisseur (15), destinés à former conjointement la patte rentrante (16), sont repliés l'un sur l'autre et solidarisés sur au moins une partie de la zone centrale (32), les zones latérales (33, 33') restant libres par rapport au panneau de contact (14).

13. Flan (3) selon l'une des revendications 11 à 12, **caractérisé en ce que** la deuxième ligne de pliage (18) entre le panneau d'ouverture/fermeture (13) et le panneau de contact (14) est prédécoupée en pointillés, perforants ou traçants.

14. Flan (3) selon la revendication 13, **caractérisé en ce que** la deuxième ligne de pliage (18) est légèrement curviligne, la ligne étant incurvée vers la première ligne de pliage (17).

15. Flan (3) selon la revendication 13, **caractérisé en ce que** la deuxième ligne de pliage (18) est sensiblement rectiligne, la ligne (18) présentant deux décrochements rectilignes (D1, D2) orientés à l'opposé de la première ligne de pliage (17).

16. Flan (3) selon l'une des revendications 11 à 15, **caractérisé en ce que** chaque ligne de pliage (23, 23') entre une patte latérale (5, 5') et un panneau latéral (8, 8') est prédécoupée sur tout ou partie de leur longueur du côté adjacente au panneau avant (6).

17. Flan (3) selon l'une des revendications 11 à 16, **caractérisé en ce que** chaque quatrième ligne de pliage (30, 30') formant charnière est oblique.

18. Flan (3) selon l'une des revendications 11 à 17, **caractérisé en ce que** chaque zone latérale (33, 33') peut comprendre en outre une cinquième ligne de pliage, ou plus, (31, 31'), supplémentaire et parallèle à la quatrième ligne de pliage (30, 30') formant charnière.

19. Flan (3) selon l'une des revendications précédentes, **caractérisé en ce que** chaque ligne de pliage (23, 23') entre une patte latérale (5, 5') et un panneau latéral (8, 8') est légèrement décalée vers l'intérieur du panneau latéral (8, 8') par rapport aux bords des panneaux avant (6) et arrière (7) formant une ouverture de l'étui (2).

## Claims

1. Case (2) made by folding a sheet of flexible material such as paper, cardboard, plastic (PET, PVC, PP) or similar, comprising:
- a body (4) comprising a front panel (6), a rear panel (7) and at least two side panels (8, 8'), said side panels (8, 8') being substantially perpendicular to the front (6) and rear (7) panels,
- at least one closing tab (3) on one of the ends of the body (4), said closing tab (3) comprising an opening/closing panel (13) hinged to the rear panel (7) of said case (2) along a first folding line (17) forming a hinge for the closing tab (3), said opening/closing panel (13) comprising a retractable tab (16) on the end opposite the first folding line (17) which can be folded at a right angle in relation to said opening/closing panel (13) along a second folding line (18) substantially parallel to the first folding line (17),
the retractable tab (16) of the closing tab (3) comprising a panel (14) in contact with the inside of the front panel (6) in the closed position of the closing tab (3), and comprising a panel (15) thicker than the contact panel (14), said contact panel and thicker panel being hinged to one another along a third folding line (19), the closing tab (3) being foldable over an opening of said case (2), an opening comprising two opposite edges, substantially perpendicular to the first folding line (17), these edges each having a side tab (5, 5') folded at a right angle in relation to a side panel (8, 8') of the case (2) along a folding line (23, 23'),
**characterised in that** the thicker panel (15) comprises a central area (32) rigidly fixed to the contact panel (14) and two side areas (33, 33') located on either side of the central area (32), each side area (33, 33') being hinged to the central area (32) along a fourth folding line (30, 30') forming a hinge so that, in the closed position of the closing tab (3), each side tab (5, 5') is located between the closing tab (3) and a side area (33, 33').

2. Case (2) according to claim 1, **characterised in that** the second folding line (18) is entirely or partially pre-cut in dotted lines, perforated lines or tracers.

3. Case (2) according to claim 2, **characterised in that** the second folding line (18) is slightly curvilinear, the line (18) being curved towards the first folding line (17).

4. Case (2) according to claim 2, **characterised in that** the second folding line (18) is substantially rectilinear, the line (18) having two rectilinear indentations (D1, D2) in the opposite direction to the first folding line (17).

5. Case (2) according to any one of the claims from 1 to 4, **characterised in that** each folding line (23, 23') between a side tab (5, 5') and a side panel (8, 8') is pre-cut along all or part of its length on the side adjacent to the front panel (6).

6. Case (2) according to any one of the claims from 1 to 5, **characterised in that** the contact panel (14) and the thicker panel (15) have the same substantially trapezoidal shape, the second folding line (18) forming the large base of the trapezium.

7. Case (2) according to claim 6, **characterised in that** the non-parallel sides (22, 22') of the contact panel (14) and the thicker panel (15) are rounded.

8. Case (2) according to any one of the preceding claims, **characterised in that** that every fourth folding line (30, 30') forming a hinge between the central area (32) and one of the side areas (33, 33') is oblique.

9. Case (2) according to claim 8, **characterised in that** at least one side area (33, 33') can also comprise one or more additional fifth folding lines (31, 31'), parallel to the fourth folding line (30, 30') forming a hinge between the central area (32) and the side area (33, 33').

10. Case (2) according to any one of the preceding claims, **characterised in that** each folding line (23, 23') between a side tab (5, 5') and a side panel (8, 8') is slightly shifted towards the inside of the side panel (8, 8') in relation to the first folding line (17).

11. Blank (3) designed for producing a case (2) according to any one of the preceding claims, this blank (3) comprising:
- a front panel (6), a rear panel (7) and side panels (8, 8') separated by folding lines (9, 10, 9', 10') and defining the body (4) of the case (2) by folding;
- an opening/closing panel (13) adjacent to the rear panel (7) and a contact panel (14), said opening/closing panel (13) being hinged to the latter by straight, substantially parallel folding lines (17, 18)
- side tabs (5, 5') adjacent to the side panels (8, 8') and hinged to the latter by a folding line (23, 23');
- an adhesion tab (11);
- a thicker panel (15) adjacent to the contact panel (14), said contact panel (14) and thicker panel (15) being designed to form a single retractable tab (16), hinged in relation to one another along a third folding line (19) and substantially symmetrical in a plane perpendicular to the blank (3) and passing through said third folding line (19);
**characterised in that** the thicker panel (15) comprises a central area (32) and two side areas (33, 33'), the central area (32) extending along the length of at least one part of the third folding line (19) between the contact panel (14) and the thicker panel (15), each side area (33, 33') being separated from the central area (32) by a fourth folding line (30, 30') forming a hinge.

12. Blank (3) according to claim 11, **characterised in that** the contact panel (14) and the thicker panel (15), designed to jointly form the retractable panel (16), are folded onto one another and solidly attached to at least one part of the central area (32), the side areas (33, 33') remaining free in relation to the contact panel (14).

13. Blank (3) according to one of the claims 11 or 12, **characterised in that** the second folding line (18) between the opening/closing panel (13) and the contact panel (14) is pre-cut in dotted lines, perforated lines or tracers.

14. Blank (3) according to claim 13, **characterised in that** the second folding line (18) is slightly curvilinear, the line being curved towards the first folding line (17).

15. Blank (3) according to claim 13, **characterised in that** the second folding line (18) is substantially rectilinear, the line (18) having two rectilinear indentations (D1, D2) in the opposite direction to the first folding line (17).

16. Blank (3) according to any one of the claims from 11 to 15, **characterised in that** each folding line (23, 23') between a side tab (5, 5') and a side panel (8, 8') is pre-cut along all or part of its length on the side adjacent to the front panel (6).

17. Blank (3) according to any one of the claims from 11 to 16, **characterised in that** every fourth folding line (30, 30') forming a hinge is oblique.

18. Blank (3) according to any one of the claims from 11 to 17, **characterised in that** each side area (33, 33') can also comprise one or more additional fifth folding lines (31, 31'), parallel to the fourth folding line (30, 30') forming a hinge.

19. Blank (3) according to any one of the preceding claims, **characterised in that** each folding line (23, 23') between a site tab (5, 5') and a side panel (8, 8') is slightly shifted towards the inside of the side panel (8, 8') in relation to the edges of the front (6) and rear (7) panels forming an opening of the case (2).

## Patentansprüche

1. Eine Faltschachtel Etui (2) wird durch Faltung eines Blatts aus elastischem Material wie zum Beispiel Papier, Karton, Kunststoff (PET, PVC, PP) und analoges Material gefaltet und umfaßt:
- Einen Körper (4), der eine vordere Wand (6), eine hintere Wand (7) und mindestens zwei seitliche Wände (8,8') umfaßt, wobei die besagten Seitenwände (8, 8') deutlich senkrecht zu der vorderen (6) und der hinteren (7) Wand stehen;
- Mindestens eine Verschlußlasche (3) an einem Ende des Körpers (4), wobei die besagte Verschlußlasche (3) eine Wand zum Öffnen/Verschließen (13) hat, die gelenkig an der hinteren Wand (7) des besagten Etuis (2) gemäß einer ersten Faltlinie (17) befestigt ist, die ein Scharnier der Verschlußlasche (3) bildet, wobei die besagte Öffnungs-/Verschlußlasche (13) an ihrem zur ersten Faltlinie (17) entgegengesetzten Ende eine versenkbare Lasche (16) umfaßt, die im rechten Winkel im Verhältnis zur besagten Öffnung-/Verschlußlasche (13) nach einer zweiten Faltlinie (18 faltbar ist, die deutlich parallel zu ersten Faltlinie (17) verläuft,
wobei die versenkbare Lasche (16) der Verschlußlasche (3) im geschlossenen Zustand der Verschlußlasche (3) eine Kontaktwand (14) mit der Innenseite der vorderen Wand (6) hat und eine Wand in Überdicke (15) der Kontaktwand (14) umfaßt, wobei die besagte Kontaktwand und die Wand in Überdicke nach einer dritten Faltlinie (19) gegeneinander gelenkig sind, wobei die Verschlußlasche (3) auf eine Öffnung der besagten Faltschachtel (2) herunterklappbar ist, wobei diese Öffnung zwei entgegengesetzte Ränder hat, die deutlich senkrecht zur ersten Faltlinie (17) stehen, wobei diese Ränder jeweils eine seitliche Lasche (5, 5') tragen, die im Verhältnis zu einer seitlichen Wand (8, 8') der Faltschachtel (2) nach einer Faltlinie (23, 23') im rechten Winkel gefaltet ist,
**dadurch gekennzeichnet, daß** die Wand in Überdicke (15) eine zentrale Zone (32) umfaßt, die starr an der Kontaktwand (14) befestigt ist, und zwei seitliche Zonen (33, 33'), die sich zu beiden Seiten der zentralen Zone (32) befinden, wobei jede seitliche Zone (33, 33') nach einer vierten Faltlinie (30, 30') gelenkig an der zentralen Zone (32) befestigt ist, die ein Scharnier bildet, so daß bei geschlossener Position der Verschlußlasche (3) jede seitliche Lasche (5, 5') sich zwischen der Verschlußlasche (3) und einer seitlichen Zone (33, 33') befindet.

2. Faltschachtel (2) nach Anspruch 1, **dadurch gekennzeichnet, daß** die zweite Faltlinie (18) vollständig oder teilweise gepunktet durchgehend oder mit Anzeichnung vorgestanzt sind.

3. Faltschachtel (2) nach Anspruch 1, **dadurch gekennzeichnet, daß** die zweite Faltlinie (18) leicht zur ersten Faltlinie (17) gekrümmt ist.

4. Faltschachtel (2) nach Anspruch 2, **dadurch gekennzeichnet, daß** die zweite Faltlinie (18 deutlich geradlinig ist, wobei die Linie zwei geradlinige Absätze (D1, D2) aufweist, die entgegengesetzt zur ersten Faltlinie (17) ausgerichtet sind.

5. Faltschachtel (2) nach einem beliebigen der vorstehenden Ansprüche 1 bis 4, **dadurch gekennzeichnet, daß** jede Faltlinie (23, 23') zwischen einer seitlichen Lasche (5, 5') und einer seitlichen Wand (8, 8') über ihre gesamte Länge oder einen Teil auf der an die vordere Wand (6) anschließende Seite davon vorgestanzt sind.

6. Faltschachtel (2) nach einem beliebigen der vorstehenden Ansprüche 1 bis 5, **dadurch gekennzeichnet, daß** die Kontaktwand (14) und die Wand in Überdicke (15) die gleiche deutliche Trapezform haben, wobei die zweite Faltlinie (18) die große Basis des Trapezes bildet.

7. Faltschachtel (2) nach Anspruch 6, **dadurch gekennzeichnet, daß** die Seiten (21, 21', 22, 22'), die nicht parallel zur Kontaktwand (14) und zur Wand in Überdicke (15) stehen, abgerundet sind.

8. Faltschachtel (2) nach einem beliebigen der vorstehenden Ansprüche, **dadurch gekennzeichnet, daß** jede vierte Faltlinie (30, 30'), die ein Scharnier zwischen der zentralen Zone (32) und einer der seitlichen Zonen (33, 33') bildet, schräg ist.

9. Faltschachtel (2) nach Anspruch 8, **dadurch gekennzeichnet, daß** mindestens eine seitliche Zone (33, 33') außerdem eine fünfte Faltlinie (31, 31') oder noch mehr umfassen kann, die zusätzlich und parallel zur vierten Faltlinie (30, 30') verläuft/verlaufen, und die ein Scharnier zwischen der zentralen Zone (32) und der seitlichen Zone (33, 33') bildet.

10. Faltschachtel (2) nach einem beliebigen der vorstehenden Ansprüche, **dadurch gekennzeichnet, daß** jede Faltlinie (23, 23') zwischen einer seitlichen Lasche (5, 5') und einer seitlichen Wand (8, 8') im Verhältnis zur ersten Faltlinie (17) leicht zum Innern der seitlichen Wand (8, 8') versetzt ist.

11. Plättchen (3), das für die Ausführung einer Faltschachtel (2) nach einem beliebigen der vorstehenden Ansprüche bestimmt ist, wobei dieses Plättchen (3) umfaßt:
- Eine vordere Wand (6), eine hintere Wand (7) und seitliche Wände (8, 8'), die durch Faltlinien (9, 10, 9', 10') getrennt sind und durch Faltung den Körper (4) der Faltschachtel (2) beschreiben;
- Eine Wand zum Öffnen/Verschließen (13), die an die hintere Wand (7) und an eine Kontaktwand (14) anschließt, wobei die besagte Wand zum Öffnen/Verschließen (13) durch gerade und deutlich parallele Faltlinien (17, 18) gelenkig mit den letzteren verbunden ist;
- Seitliche Laschen (5, 5'), die an die seitlichen Wände (8, 8') anschließen und mit diesen durch eine Faltlinie (23, 23') gelenkig verbunden sind;
- Eine Klebelasche (11);
- Eine Wand in Überdicke (15), die an die Kontaktwand (14) anschließt, wobei die besagte Kontaktwand (14) und die Wand in Überdicke (15) dazu bestimmt sind, eine gleiche versenkbare Lasche (16) zu bilden, und die gegeneinander nach einer dritten Faltlinie (19) gelenkig und deutlich symmetrisch nach einer zum Plättchen (3) senkrechten Ebene stehen und diese dritte Faltlinie (19) durchqueren;
**Dadurch gekennzeichnet, daß** die W ans in Überdicke (15) eine zentrale Zone (32) und zwei seitliche Zonen (33, 33') umfaßt, wobei sich die zentrale Zone (32) mindestens einen Teil der dritten Faltlinie (19) entlang zwischen der Kontaktwand (14) und der Wand in Überdicke (15) erstreckt, wobei jede seitliche Zone (33, 33') von der zentralen Zone (32) durch eine vierte Faltzone (30, 30') getrennt ist, die ein Scharnier bildet.

12. Plättchen (3) nach Anspruch 11, **dadurch gekennzeichnet, daß** die Kontaktwand (14) und die Wand in Überdicke (15), die dazu bestimmt sind, gemeinsam die versenkbare Lasche (16) zu bilden, übereinander gefaltet und auf mindestens einem Teil der zentralen Zone (32) fest verbunden sind, wobei die seitlichen Zonen (33, 33') gegenüber der Kontaktwand (14) frei bleiben.

13. Plättchen (3) nach einem beliebigen der vorstehenden Ansprüche 11 bis 13, **dadurch gekennzeichnet, daß** die zweite Faltlinie (18) zwischen der Öffnungs-/Verschlußwand (13) und der Kontaktwand (14) gepunktet, durchgehend oder angezeichnet vorgestanzt ist.

14. Plättchen (3) nach Anspruch 13, **dadurch gekennzeichnet, daß** die zweite Faltlinie (18) leicht gekrümmt ist, wobei die Linie zur ersten Faltlinie (17) hin gekrümmt ist.

15. Plättchen (3) nach Anspruch 13, **dadurch gekennzeichnet, daß** die zweite Faltlinie (18) deutlich geradlinig ist, wobei die Linie (18) zwei geradlinige Absätze (D1, D2) aufweist, die entgegengesetzt zur ersten Faltlinie (17) ausgerichtet sind.

16. Plättchen (3) nach einem beliebigen der vorstehenden Ansprüche 11 bis 15, **dadurch gekennzeichnet, daß** jede Faltlinie (23, 23') zwischen einer seitlichen Lasche (5, 5') und einer seitlichen Wand (8, 8') über ihre gesamte Länge oder einen Teil auf der an die vordere Wand (6) anschließenden Seite davon vorgestanzt sind.

17. Plättchen (3) nach einem beliebigen der vorstehenden Ansprüche 11 bis 16, **dadurch gekennzeichnet, daß** jede vierte Faltlinie (30, 30') die ein Scharnier bildet, schräg ist.

18. Plättchen (3) nach einem beliebigen der vorstehenden Ansprüche 11 bis 17, **dadurch gekennzeichnet, daß** jede seitliche Zone (33, 33') außerdem eine fünfte Faltlinie oder mehr (31, 31') umfassen kann, die zusätzlich und parallel zur vierten Faltlinie (30, 30') verläuft/verlaufen, die ein Scharnier bildet.

19. Plättchen (3) nach einem beliebigen der vorstehenden Ansprüche, **dadurch gekennzeichnet, daß** jede Faltlinie (23, 23') zwischen einer seitlichen Lasche (5, 5') und einer seitlichen Wand (8, 8') im Verhältnis zur vorderen (6) und der hinteren Kante (7), die eine Öffnung der Faltschachtel bilden (2), leicht zum Innern der seitlichen Wand (8, 8') versetzt ist.
